# FASCICULE DE BREVET EUROPEEN

(11) **EP 3 851 732 B1**
(45) Date de publication et mention de la délivrance du brevet: **19.10.2022**
(21) Numéro de dépôt: 21150011.1
(22) Date de dépôt: 04.01.2021
(51) Int. Cl.: F17C 13/02

(54) **RÉCIPIENT DE GAZ AVEC AFFICHAGE DU DÉBIT ET DE L'AUTONOMIE CORRESPONDANTE**
GASBEHÄLTER MIT ANZEIGE DER DURCHSATZMENGE UND DES ENTSPRECHENDEN FÜLLSTANDS
CONTAINER FOR GAS WITH DISPLAY OF FLOW RATE AND CORRESPONDING AUTONOMY

(30) Priorité: 14.01.2020 FR 2000287
(43) Date de publication de la demande: 21.07.2021
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: BELLINGERI, Federica, 94250 Gentilly (FR); CAMPAGNAC, Adrien, 75007 Paris (FR); MARY, Alexis, 92160 Antony (FR)
(74) Mandataire: Air Liquide

(56) Documents cités:
- WO-A1-2016/066685
- WO-A2-2012/164240
- WO-A2-2017/165414
- DE-U1-202017 102 422
- FR-A1- 2 908 048
- US-A1- 2008 150 739
- US-A1- 2012 080 103

## Description

L'invention concerne un récipient de gaz, telle une bouteille de gaz, pour stocker ou distribuer du gaz, lequel est équipé d'un robinet de distribution de gaz permettant de délivrer le gaz à différents débits sélectionnables par l'utilisateur, et sur lequel est monté un dispositif électronique de mesure d'autonomie en gaz comprenant un afficheur, tel un écran numérique, pour afficher des valeurs de débits et d'autonomie en gaz.

Les personnels soignants exerçant au sein des bâtiments hospitaliers, des unités d'urgence (SAMU, Services d'intervention incendies...) ou autres, par exemple les infirmiers/ières, les médecins, les pompiers... sont des utilisateurs réguliers de récipients de gaz sous pression, en particulier de bouteilles de gaz, notamment de gaz médicaux, tel l'oxygène ou l'air médical.

Un tel récipient de gaz est généralement équipé d'un robinet de distribution de gaz comprenant habituellement des moyens de sélection de débit pour permettre à un utilisateur de choisir un débit de gaz désiré et un raccord ou prise de sortie de gaz pour délivrer le gaz au débit de gaz souhaité ayant été sélectionné.

Avantageusement, le robinet de distribution de gaz est protégé par un capotage ou chapeau de protection formant une coque protectrice contre les chocs, les salissures etc... De tels récipients de gaz sont par exemple décrits par EP-A-3006810, EP-A-2940370, EP-A-2937620 et WO2017/165414 A2.

Un problème pratique pour les utilisateurs de bouteilles de gaz ou analogues est qu'ils doivent souvent choisir entre plusieurs bouteilles stockées, par exemple dans un dépôt ou un véhicule d'intervention, en fonction du patient à traiter et de la prescription qu'ils doivent faire à ce patient, c'est-à-dire du débit de gaz (e.g. exprimé en L/min) qu'ils doivent lui administrer pendant une durée déterminé. Par exemple, un patient peut avoir besoin de 2 L/min d'oxygène pendant une durée de 1 heure.

Le choix d'une bouteille de gaz à utiliser pour traiter un patient donné doit être fait par l'utilisateur de manière à que la bouteille choisie puisse servir pendant toute la durée de traitement souhaitée et au débit sélectionné, c'est-à-dire de sorte de respecter la prescription faite au patient à traiter.

Cependant, les différentes bouteilles de gaz n'ont pas toutes la même capacité ou contenance en gaz et/ou il reste rarement la même quantité de gaz dans les différentes bouteilles de gaz stockées en un même endroit.

Actuellement, il est connu d'estimer l'autonomie en gaz d'un récipient de gaz, telle une bouteille de gaz, c'est-à-dire d'estimer la durée pendant laquelle le récipient de gaz peut encore fournir du gaz en fonction d'un débit sélectionné par l'utilisateur. L'estimation d'autonomie se fait généralement au moyen d'un dispositif électronique comprenant un capteur de pression, lequel est fixé au robinet de distribution de gaz équipant le récipient de gaz et permet de mesurer la pression du gaz au sein du récipient, puis de fournir un signal de pression à des moyens de traitement de signal, tel un microprocesseur, servant à calculer l'autonomie du récipient à partir du signal de pression fourni et du débit de gaz sélectionné par l'utilisateur. L'autonomie calculée est ensuite affichée par un écran ou analogue porté par le dispositif électronique. Ceci est notamment décrit par WO-A-2005/093377, EP-A-3440605 ou EP-A-3421866.

L'écran d'affichage peut être tactile comme enseigné par EP-A-3002498. Avantageusement, l'écran d'affichage est situé en position haute pour faciliter la lecture, comme décrit par EP-A-3117136.

Or, ceci implique pour l'utilisateur, qui hésite entre plusieurs bouteilles de gaz, de devoir actionner le sélecteur de débit du robinet de chaque bouteille pour sélectionner le débit souhaité et d'attendre que l'autonomie s'affiche sur les écrans d'affichage des dispositifs électroniques des différentes bouteilles. Ces opérations doivent être répétées autant de fois que nécessaire lorsque plusieurs débits doivent être évalués. A la fin, l'utilisateur doit se rappeler de toutes les informations afin de choisir la bouteille de gaz la plus adaptée.

Dans certains cas, l'utilisateur doit aussi faire des calculs car certains dispositifs électroniques affichent une quantité de gaz restant exprimée en litres par exemple, et ceci ne permet pas de connaître la durée d'utilisation sans opérer un calcul en prenant en compte le débit de gaz prescrit. Or, on comprend que ceci est fastidieux, source d'erreurs donc de risques pour les patients, et peut en outre prendre beaucoup de temps à l'utilisateur alors qu'il n'en dispose pas forcément, notamment lorsqu'il doit intervenir en urgence/rapidement et/ou s'occuper de plusieurs patients en parallèle.

Dans ce contexte, le problème qui se pose est de proposer à un utilisateur, typiquement un personnel soignant, de connaître rapidement et immédiatement l'autonomie d'un récipient de gaz, typiquement une bouteille de gaz médical, équipé d'un robinet de distribution et contenant du gaz sous pression, i.e. comprimé (i.e. > 1 bar), et ce, pour plusieurs débits de gaz différents, sans qu'il n'ait à réaliser le moindre calcul et/ou à manipuler le sélecteur de débit de gaz pour sélectionner les différents débits qui l'intéressent parmi la pluralité de débits possibles, c'est-à-dire tous les débits pouvant être fournis par le robinet équipant le récipient de gaz.

La solution selon l'invention concerne un récipient de gaz, telle une bouteille de gaz, équipé d'un robinet de distribution de gaz comprenant, c'est-à-dire sur lequel est monté, un dispositif électronique de mesure d'autonomie en gaz, dans lequel :
- le robinet de distribution de gaz comprend des moyens de sélection de débit permettant à un utilisateur de sélectionner un débit de gaz souhaité parmi une pluralité de débits de gaz sélectionnables, et
- le dispositif électronique comprend :
   ▪ au moins un capteur de pression configuré pour mesurer la pression du gaz contenu dans le récipient et fournir au moins un signal de pression,
   ▪ des moyens de traitement de signal configurés pour déterminer une pluralité d'autonomies en gaz à partir au moins du signal de pression fourni par ledit au moins un capteur de pression et de la pluralité de débits de gaz sélectionnables,
   ▪ des moyens d'affichage de données configurés pour afficher une autonomie en gaz et une valeur de débit correspondante, et
   ▪ un organe de sélection à actionnement digital activable par un utilisateur,
caractérisé en ce que l'organe de sélection est configuré pour coopérer avec les moyens de traitement de signal pour afficher successivement sur les moyens d'affichage de données, en réponse à des actionnements digitaux successifs de l'utilisateur de l'organe de sélection, les différentes valeurs de débit sélectionnables et les différentes autonomies correspondantes, chaque valeur de débit étant affichée simultanément à une autonomie correspondante déterminée pour ladite valeur de débit considérée.

Autrement dit, selon l'invention, en réponse aux actionnements digitaux successifs de l'utilisateur de l'organe de sélection, les moyens d'affichage de données affichent successivement les différentes valeurs de débit sélectionnables et les différentes autonomies correspondantes sous forme de couples débit/autonomie, chaque couple débit/autonomie comprenant une valeur de débit et l'autonomie correspondante ayant été déterminée pour la valeur de débit considérée.

En appuyant successivement sur l'organe de sélection, l'utilisateur fait donc défiler sur les moyens d'affichage de données les différents couples débit/autonomie pouvant être déterminés pour les différents débits possibles sélectionnables, par exemple des valeurs de débit comprises entre 0 et 30 L/min.

Il est à souligner que les valeurs d'autonomie en gaz sont exprimées et/ou affichées sous forme d'une durée d'utilisation possible, par exemple en minutes ou en heures et minutes.

Selon le mode de réalisation considéré, le récipient de gaz de l'invention peut comprendre l'une ou plusieurs des caractéristiques suivantes :
- le dispositif électronique est configuré pour afficher successivement les différents couples débit/autonomie, après des appuis successifs sur l'organe de sélection par l'utilisateur, lorsqu'il est en état inactif ou passif, c'est-à-dire lorsqu'aucun débit de gaz n'existe.
- l'organe de sélection est configuré pour coopérer avec les moyens de traitement de signal de manière à ce que des actionnements digitaux successifs de l'utilisateur engendrent un défilement et un affichage sur les moyens d'affichage de données des différentes valeurs de débit (Q) sélectionnables et des différentes autonomies (A) correspondantes.
- les moyens d'affichage de données sont configurés pour afficher un couple autonomie/débit comprenant une valeur de débit (Q) et une autonomie (A) correspondante.
- les débits (Q) de gaz sélectionnables sont compris entre 0 L/Min et 30 L/min, de préférence entre 0 et 25 L/min.
- l'organe de sélection est configuré pour coopérer avec les moyens de traitement de signal de manière à ce que les actionnements digitaux successifs de l'utilisateur dudit organe de sélection, engendrent un défilement et un affichage successif des couples débit/autonomie dans l'ordre croissant des débits. Par exemple, pour les valeurs de débit suivantes, prises dans l'ordre croissant des débits, à savoir 0.5, 1, 2, 3, 5, 8, 10, 12, 15, 20, 22 et 25 L/min, le premier couple affiché suite au premier actionnement digital de l'utilisateur comprend le premier débit sélectionnable (e.g. 0.5 L/min), le deuxième couple affiché suite au deuxième actionnement digital de l'utilisateur comprend le deuxième débit sélectionnable (e.g. 1 L/min), le troisième couple affiché suite au troisième actionnement digital de l'utilisateur comprend le troisième débit sélectionnable (e.g. 2 L/min)... et ainsi de suite jusqu'au dernier débit sélectionnable (e.g. 25 L/min, ici).
- les moyens de traitement de signal sont configurés pour, qu'après affichage du dernier couple débit/autonomie incluant le débit maximal sélectionnable (i.e. dernier débit sélectionnable), par exemple ici le débit maximal de 25 L/min, un actionnement digital supplémentaire de l'utilisateur de l'organe de sélection engendre un affichage, sur les moyens d'affichage, à nouveau du premier couple débit/autonomie incluant le débit minimal sélectionnable (e.g. 0.5 L/min), c'est-à-dire que le défilement est opéré en boucle.
- les moyens de traitement de signal sont configurés pour, qu'après une suspension ou un arrêt de l'actionnement digital de l'utilisateur de l'organe d'activation (e.g. bouton ou analogue) pendant une durée donnée, par exemple une durée supérieure ou égale à 3 secondes, typiquement entre 3 et 20 secondes, par exemple entre 5 et 10 secondes, l'affichage des couples débit/autonomie est réinitialisé de manière à ce que tout nouvel actionnement digital de l'utilisateur de l'organe d'activation engendre un affichage, sur les moyens d'affichage, du premier couple débit/autonomie incluant le débit minimal sélectionnable (e.g. 0.5 L/min).
- les moyens d'affichage de données comprennent un écran d'affichage.
- le dispositif électronique comprend un boitier externe portant les moyens d'affichage de données et contenant les moyens de traitement de signal.
- le robinet de distribution de gaz comprend en outre un raccord de sortie de gaz pour délivrer le gaz au débit de gaz souhaité sélectionné par lesdits moyens de sélection de débit.
- les moyens de traitement de signal comprennent au moins un microprocesseur, de préférence un microcontrôleur.
- l'organe de sélection à actionnement digital comprend une touche, un bouton de sélection ou analogue.
- le récipient est une bouteille de gaz sous pression, i.e. une bonbonne de gaz.
- le récipient comprend un corps de récipient délimitant un volume ou compartiment interne contenant un gaz ou mélange gazeux comprimé, c'est-à-dire sous pression (> 1 atm).
- le corps de récipient comprend un volume interne ayant un volume inférieur ou égal à 50 L (équivalent en eau).
- le corps de récipient a une forme cylindrique, de préférence une forme en ogive.
- le corps de récipient comprend un col comportant un orifice de sortie en communication fluidique avec le volume interne.
- le robinet de distribution de gaz est fixé au col du corps de récipient.
- le col du corps de récipient est en matériau(x) métallique(s), en particulier en acier ou en alliage d'aluminium, ou en matériau(x) composite(s).
- le gaz ou mélange gazeux stocké dans le volume interne du récipient de gaz est de l'oxygène, de l'air, un mélange NO/N₂, un mélange He/O₂, O₂/N₂O ou tout autre gaz, en particulier tout autre gaz médical.
- le robinet de distribution de gaz comprend des moyens de détente de gaz intégrés, c'est-à-dire qu'il s'agit d'un robinet à détendeur intégré (RDI).
- les moyens de détente de gaz comprennent un clapet de détente et un siège de clapet.
- le gaz ou mélange gazeux est comprimé à une pression inférieure ou égale à 350 bar abs, typiquement moins de 300 bar abs.
- le robinet de distribution de gaz est en alliage de cuivre, en particulier en laiton, ou en acier, ou les deux.
- les moyens de sélection de débit permettent à un utilisateur de sélectionner un débit de gaz souhaité parmi une pluralité de débits de gaz sélectionnables compris entre 0 L/Min et 30 L/min, de préférence entre 0.5 L/Min et 25 L/min.
- les moyens de sélection de débit permettent de sélectionner un débit de gaz souhaité parmi de 5 à 30 débits de gaz différents, de préférence entre 8 et 25 débits de gaz différents, par exemple de 10 à 20 débits de gaz différents.
- les moyens de sélection de débit permettent de sélectionner un débit de gaz souhaité parmi une pluralité de débits de gaz sélectionnables comprenant au moins une partie des valeurs de débit suivantes : 0.5, 1, 1.5, 2, 3, 4, 5, 6, 7, 8, 9, 10, 12, 15, 20, 22 et 25 L/min.
- il comprend des moyens de mémorisation, telle une mémoire flash ou autre, permettant de mémoriser la pluralité de valeurs de débit et/ou de pression.
- les moyens de sélection de débit comprennent un sélecteur de débit rotatif qui est manipulable/actionnable par l'utilisateur.
- le sélecteur de débit rotatif est de type volant rotatif.
- les moyens de traitement de signal comprennent une carte électronique.
- de préférence la carte électronique porte ledit au moins un microprocesseur, de préférence un microcontrôleur.
- le microcontrôleur met en œuvre au moins un algorithme.
- avantageusement, la carte électronique porte en outre ledit au moins un capteur de pression servant à mesurer la pression du gaz au sein du récipient.
- avantageusement, la carte électronique comprend en outre ledit au moins un capteur de température servant à mesurer la température ambiante et/ou du gaz et à fournir au moins un signal de température.
- le dispositif électronique comprend un capteur de température du gaz pour mesurer la température du gaz, c'est-à-dire configuré pour déterminer la température du gaz contenu dans le récipient de gaz sous pression.
- le dispositif électronique comprend un capteur de température ambiante pour mesurer la température ambiante, c'est-à-dire configuré pour déterminer la température de l'environnement (i.e. air) situé autour du dispositif électronique ou dans le boitier dudit dispositif électronique.
- le dispositif électronique comprend par ailleurs un capteur de position pour déterminer la position des moyens de sélection de débit, c'est-à-dire configuré pour déterminer le débit de gaz choisi par l'utilisateur à partir d'une détermination de la position angulaire d'un sélecteur rotatif, tel un volant rotatif.
- le capteur de pression est couplé au capteur de température de gaz de manière à fournir au moins un signal de pression du gaz corrélé, associé ou correspondant à une température de gaz mesurée à l'instant de la mesure de pression.
- le capteur de pression est associé à un capteur de température du gaz de manière à fournir aux moyens de traitement de signal, un signal de pression correspondant ou associé à une température de gaz mesurée.
- les moyens de traitement de signal sont configurés pour déterminer une autonomie en gaz à partir dudit d'au moins un signal de pression fourni par le capteur de pression, d'au moins un signal de température de gaz fourni par le capteur de température de gaz, d'au moins un signal de température ambiante fourni par le capteur de température ambiante et d'au moins un débit de gaz correspondant à une position du sélecteur de débit.
- le robinet de gaz comprend un corps de robinet traversé par un circuit de gaz, c'est-à-dire un ou plusieurs conduits de gaz.
- le circuit de gaz relie fluidiquement le volume interne du récipient de gaz à la prise de sortie de gaz, i.e. raccord de sortie de gaz servant à fournir le gaz.
- les moyens de détente de gaz sont agencés sur le circuit de gaz.
- ledit au moins un capteur de pression est relié au circuit de gaz en amont desdits moyens de détente de gaz, c'est-à-dire dans la partie du circuit de gaz soumis à la haute pression de gaz car en communication fluidique avec le volume interne du récipient.
- ledit au moins un capteur de pression est configuré pour mesurer la pression du gaz contenu dans le récipient via une prise de pression opérée sur le circuit de gaz dans la partie du circuit de gaz soumis à la haute pression de gaz.
- le microprocesseur, typiquement un microcontrôleur, met en œuvre au moins un algorithme permettant de calculer une ou des autonomies en gaz à partir de signaux de mesure de pression, de température du gaz, de température ambiante et d'une ou plusieurs valeurs représentatives de la position du sélecteur de débit.
- les moyens d'affichage de données comprennent un écran numérique, par exemple un écran à LED, à cristaux liquides (LCD), à segments ou autre.
- le dispositif électronique comprend un boitier externe portant les moyens d'affichage de données, de préférence un écran encastré dans l'une des parois dudit boitier, typiquement la paroi supérieure dudit boitier externe.
- les moyens d'affichage de données sont reliés électriquement aux moyens de traitement de signal.
- le dispositif électronique comprend un boitier externe contenant les moyens de traitement de signal.
- il comprend des moyens de fourniture de courant électrique reliés électriquement, directement ou indirectement, aux moyens de traitement de signal, à au moins un capteur et/ou aux moyens d'affichage pour les alimenter directement ou indirectement en courant électrique.
- les moyens de fourniture de courant électrique comprennent une (ou plusieurs) pile ou batterie électrique, de préférence ayant une autonomie électrique d'au moins 2 ans, de préférence au moins 5 ans, idéalement environ 10 ans.
- le boitier externe est en matériau rigide, de préférence en métal ou en polymère.
- le boitier externe forme une carcasse protégeant les composants qui s'y trouvent, tel que les moyens de traitement de signal, le ou les capteurs, les moyens de fourniture de courant électrique...
- les valeurs de débits de gaz affichées sont préférentiellement exprimées en L/min.
- l'autonomie est exprimée préférentiellement en heures et minutes ou en minutes.
- l'autonomie affichée pour chaque débit sélectionnable est une durée, i.e. temps d'utilisation estimé.
- les valeurs d'autonomie en gaz et les valeurs de débit de gaz correspondantes sont affichées sous forme de couples de valeurs autonomie/débit.
- le robinet de distribution de gaz est protégé par un capotage ou chapeau de protection formant une coque protectrice contre les chocs, les salissures...., de préférence en polymère ou en métal ou alliage métallique.
- le capotage de protection comprend au moins une poignée de portage et/ou un système d'accrochage à un support, notamment à un barreau de lit d'hôpital ou analogue.
- le dispositif électronique de mesure d'autonomie en gaz est fixé au robinet et le capotage de protection comprend au moins une ouverture dans laquelle est logé le dispositif électronique.

L'invention concerne aussi une utilisation du récipient de gaz selon l'invention, typiquement une bouteille de gaz, pour stocker ou distribuer du gaz, en particulier des gaz médicaux, tel que de l'oxygène, de l'air, un mélange NO/N₂, un mélange He/O₂, O₂/N₂O ou autre.

Par ailleurs, l'invention concerne aussi un ensemble de ventilation de patient comprenant un récipient de gaz, telle une bouteille de gaz, selon l'invention, une interface respiratoire pour fournir du gaz à un patient, et un conduit flexible reliant ledit récipient à ladite interface respiratoire. De préférence, l'interface respiratoire est un masque respiratoire ou analogue.

L'invention va maintenant être mieux comprise grâce à la description détaillée suivante, faite à titre illustratif mais non limitatif, en référence aux figures annexées parmi lesquelles :
Fig. 1 schématise un mode de réalisation d'un récipient de gaz selon l'invention,
Fig. 2 illustre l'affichage d'un premier couple autonomie/débit de gaz selon l'invention, et
Fig. 3 illustre l'affichage d'un second couple autonomie/débit de gaz selon l'invention.

Fig. 1 schématise un mode de réalisation d'un récipient de gaz 1 selon l'invention, à savoir ici une bouteille ou bonbonne de gaz à corps cylindrique en acier ou alliage d'aluminium, équipé d'un robinet de distribution de gaz 2, aussi appelé vanne, sur lequel est monté un dispositif électronique 3 d'affichage de l'autonomie et du débit de gaz comprenant des moyens d'affichage 34 de données, par exemple un écran numérique 4, par exemple de type LCD à segments.

Le robinet de distribution de gaz 2 comprend un corps en laiton par exemple, qui est traversé par un circuit interne de gaz, c'est-à-dire un ou plusieurs passages, conduits ou canaux de gaz, en communication fluidique avec le volume interne 10 du récipient de gaz 1.

Le robinet de distribution de gaz 2 comprend des moyens de sélection de débit 5, à savoir ici un volant rotatif ou analogue, permettant à un utilisateur, tel qu'un personnel soignant, de sélectionner un débit de gaz souhaité parmi une pluralité de débits de gaz sélectionnables, de préférence une douzaine de débits possibles compris entre 0 et 25 L/min, par exemple les débits suivants : 0.5, 1, 2, 3, 5, 8, 10, 12, 15, 20, 22 et 25 L/min. Le débit de gaz est fourni à l'utilisateur par une prise ou raccord de sortie de gaz 6, c'est-à-dire un embout ou analogue.

Il peut aussi être prévu une seconde prise de sortie de gaz 8, dite prise crantée, permettant le raccordement fluidique spécifique d'un appareil de ventilation ou analogue par exemple.

Par ailleurs, le robinet 2 de distribution de gaz comprend aussi des moyens de détente 7 de gaz intégrés, c'est-à-dire qu'il s'agit d'un robinet 2 à détendeur intégré (RDI), permettant d'opérer une réduction de la pression du gaz depuis la pression à laquelle il se trouve dans le volume ou compartiment interne 10 du récipient de gaz 1, appelée haute pression, typiquement une pression pouvant atteindre 350 bar abs, jusqu'à sa pression d'utilisation, appelée basse pression, qui est en générale inférieure à 10 bar abs, par exemple de l'ordre de 4 bars abs ou moins.

Les moyens de détente de gaz 7 comprennent habituellement un clapet de détente et un siège de clapet (non montrés) coopérant l'un avec l'autre pour réduire la pression du gaz.

Les moyens de détente de gaz 7 sont agencés sur le circuit interne de gaz, c'est-à-dire un ou plusieurs passages, conduits ou canaux de gaz, traversant le corps du robinet 2 et mettant en communication fluidique le volume interne 10 du récipient de gaz 1 et la prise de sortie de gaz 6 servant à délivrer le gaz au débit de gaz souhaité sélectionné par l'utilisateur par actionnement des moyens de sélection de débit 5.

La partie du circuit de gaz située en amont des moyens de détente de gaz 7 est soumise à la haute pression, c'est-à-dire à la pression régnant dans le volume interne 10 du récipient 1, alors que celle située en aval des moyens de détente de gaz 7 est soumise à la basse pression, c'est-à-dire à la pression du gaz après détente.

Le dispositif électronique 3 comprend quant à lui un capteur de pression 31 servant à mesurer la pression du gaz au sein du récipient 1 et fournir au moins un signal de pression, et des moyens de traitement de signal 32, telle une carte électronique à microcontrôleur, pour déterminer au moins une autonomie en gaz à partir du des signaux de pression fournis par le capteur de pression 31 et d'au moins un débit de gaz, et préférentiellement d'une température mesurée par un capteur de température 33 agencé de manière à mesurer la température ambiante, c'est-à-dire de l'environnement alentour du dispositif 3, et/ou une température interne au dispositif 3. En effet, la température à l'intérieur du dispositif 3 correspond à la température ambiante et ses variations reflètent les variations de la température ambiante, i.e. de l'air ambiant.

Préférentiellement, le capteur de pression 31 est couplé au capteur de température de gaz de manière à fournir au moins un signal de pression du gaz corrélé, associé ou correspondant à une température de gaz mesurée à l'instant de la mesure de pression.

Le dispositif électronique 3 comprend aussi un capteur de position pour déterminer la position des moyens de sélection de débit 5, typiquement un sélecteur rotatif, c'est-à-dire que le capteur de position est configuré pour déterminer le débit de gaz choisi par l'utilisateur à partir d'une détermination de la position angulaire du sélecteur rotatif, tel un volant rotatif.

Le capteur de pression 31 est préférentiellement relié à la partie du circuit de gaz du corps de robinet qui est située en amont des moyens de détente de gaz 7, laquelle est soumise à la haute pression gazeuse. De préférence, le capteur de pression 31 comprend ou est associé à un capteur de température du gaz intégré permettant de fournir un signal de pression relatif à la température du gaz mesurée à l'instant de la mesure de pression.

De préférence, le capteur de pression 31 et les moyens de traitement de signal 32, telle une carte électronique à microcontrôleur, sont agencés dans un boitier rigide 30, par exemple en polymère ou en métal.

Sont également prévus des moyens d'affichage de données 34, tel un écran numérique 4, permettant d'afficher des informations utiles à l'utilisateur, en particulier l'autonomie en gaz calculée par les moyens de traitement de signal 32 et le débit de gaz correspondant, comme expliqué ci-après.

L'écran numérique 4 est porté par le boitier rigide 30. Il est prévu en outre des moyens de fourniture de courant électrique reliés électriquement, directement ou indirectement, aux différents composants requérant de l'électricité pour fonctionner, notamment aux moyens de traitement de signal 32, aux capteur 31, 33, aux moyens d'affichage 34 du boitier rigide 30 de manière à les alimenter directement ou indirectement en courant électrique et ainsi permettre leur fonctionnement. Avantageusement, les moyens de fourniture de courant électrique comprennent une pile électrique ayant avantageusement une autonomie électrique d'au moins 5 ans, idéalement d'environ 10 ans.

Les moyens de traitement de signal 32 sont configurés pour déterminer des autonomies en gaz à partir du signal de pression fourni par le capteur de pression 31 et de la pluralité de débits de gaz sélectionnables, et préférentiellement aussi des températures mesurées, par exemple température ambiante et/ou du gaz.

Dit autrement, les moyens de traitement de signal 32 déterminent des couples débits/autonomies à partir au moins du signal de pression et des différents débits possibles, de préférence compris entre 0 et 25 L/min, par exemple les débits suivants : 0.5, 1, 2, 3, 5, 8, 10, 12, 15, 20, 22 et 25 L/min. A chaque débit correspond une autonomie donnée, calculée à partir dudit débit et de la pression de gaz mesurée, voire d'un ou d'autres paramètres (i.e. températures...).

Selon la présente invention, il est aussi prévu un organe de sélection 9 à actionnement digital activable par un utilisateur, tel un bouton ou une touche. Cet organe de sélection 9 est préférentiellement agencé à côté de l'écran 4 des moyens d'affichage de données 34, comme illustré sur Fig. 1 à Fig. 3.

Plus précisément, l'organe de sélection 9, c'est-à-dire un bouton ou analogue, est configuré pour coopérer avec les moyens de traitement de signal 32 et les moyens d'affichage de données 34 pour afficher successivement, c'est-à-dire faire défiler, en réponse à des actionnements digitaux successifs de l'utilisateur de l'organe de sélection 9, les différentes valeurs de débit sélectionnables et les différentes autonomies correspondantes, chaque valeur de débit étant affichée simultanément à une autonomie correspondante déterminée pour ladite valeur de débit considérée, c'est-à-dire que l'écran 4 affiche successivement des couples autonomie/débit, comme illustré sur Fig. 2 et Fig. 3.

En d'autres termes, les moyens de traitement de signal 32 permettent d'estimer l'autonomie en gaz, i.e. durée d'utilisation possible du récipient 1, pour chaque débit sélectionnable par les moyens de sélection de débit 5 et la pression du gaz mesurée. Ces couples comprenant une autonomie estimée et un débit de gaz correspondant sont alors affichés successivement sur l'écran 4 lorsque l'utilisateur appuie à plusieurs reprises sur l'organe de sélection 9, i.e. un bouton ou analogue, c'est-à-dire lorsque l'utilisateur commande un défilement des différents couples autonomie/débit obtenus pour la pression de gaz mesurée, voire d'autres données, tel une ou des températures.

Pour ce faire, les moyens de traitement de signal 32 comprennent une carte électronique à microprocesseur(s) recevant des signaux de mesure du capteur de pression 31 et du capteur de température du gaz qui lui est associé, et du capteur de température 33 de température ambiante ou équivalente, lorsque le récipient 1 est utilisé. Ces signaux de mesure de pression et de température sont traités par un ou plusieurs algorithmes mis en œuvre par le ou les microprocesseurs de la carte électronique.

L'autonomie en gaz est exprimée en temps d'utilisation possible, typiquement en heures et minutes ou simplement en minutes.

D'une façon générale, l'autonomie en gaz (A) déterminée et la valeur de débit de gaz (Q) correspondante sont affichées en couple, comme illustré sur les Fig. 2 et Fig. 3.

En d'autres termes, en appuyant plusieurs fois de suite sur le bouton 9, l'utilisateur obtient un affichage sur l'écran 4, successivement de toutes les valeurs d'autonomie (A) possibles associées à tous les débits (Q) de gaz correspondants qui défilent en couples autonomie/débit sur l'écran 4 suite aux actionnements digitaux, i.e. appuis successifs, du bouton 9 par l'utilisateur.

Ainsi, le personnel désirant utiliser une bouteille de gaz 1, est en mesure de choisir la bouteille qui lui convient le mieux, sans faire de calcul, ni de manipulations compliquées mais en faisant simplement défiler les différents couples autonomie/débit correspondant à la pression de gaz mesurée.

Dans le mode de réalisation des Fig. 2 et Fig. 3, le débit et l'autonomie sont affichés l'un au-dessus de l'autre sur l'écran 4 ; toutefois, ils pourraient aussi être affichés l'un à côté de l'autre, ou autre.

De préférence, les couples débit/autonomie sont affichés successivement en en prenant les débits dans leur ordre croissant, c'est-à-dire qu'on affiche d'abord le débit le plus faible, par exemple 0,5 L/Min, puis les autres débits, de manière croissante, lors des différents actionnements du bouton 9 par l'utilisateur, par exemple 1, puis 2, puis 3, .... et enfin 25 L/min, en reprenant l'exemple donné ci-dessus.

Préférentiellement, lorsque l'utilisateur arrête d'appuyer sur le bouton 9, le défilement se réinitialise après un délai donné, par exemple après quelques secondes, par exemple après 3 secondes à 10 secondes. Un nouvel appui sur le bouton 9, après ce délai donné, affichera à nouveau le couple débit/autonomie pour le débit le plus faible sélectionnable.

Les autonomies (A) de gaz par rapport aux débits (Q) possibles peuvent être calculées de la façon suivante à partir de la pression du gaz dans le récipient 1 mesurée par le capteur de pression 31. Cette pression peut être interprété comme un volume de gaz disponible grâce à la loi de Gay Lussac : ${P}_{atm} {V}_{gaz} = {P}_{gaz} {V}_{cyl}$ où :
- Pₐₜₘ désigne la pression atmosphérique (i.e. 1 bar abs = 1 atm)
- V_{gaz} désigne le volume de gaz disponible
- P_{gaz} désigne la pression du gaz dans le récipient, i.e. pression haute
- V_{cyl} désigne le volume interne du récipient de gaz

Le volume de gaz disponible est alors : ${V}_{gaz} = \frac{{P}_{gaz} {V}_{cyl}}{{P}_{atm}}$

*P_{gaz}* est calculé à partir des mesures directes opérées par le capteur de pression 31 et le capteur de température 33, qui permettent d'estimer une valeur de pression du gaz.

Pour chaque débit Q, on peut alors calculer une autonomie A en gaz correspondante, comme illustré dans le Tableau 1 pour les 12 débits (Q) susmentionnés.

**Tableau 1**

| Débits sélectionnables (Q) | Autonomie (A) selon le volume de gaz disponible dans le récipient |
|---|---|
| 0.5 L/min | ${Autonomie}_{0.5 L / min} = \frac{{V}_{gaz}}{0.5 L / min}$ |
| 1 L/min | ${Autonomie}_{1 L / min} = \frac{{V}_{gaz}}{1 L / min}$ |
| 2 L/min | ${Autonomie}_{2 L / min} = \frac{{V}_{gaz}}{2 L / min}$ |
| 3 L/min | ${Autonomie}_{3 L / min} = \frac{{V}_{gaz}}{3 L / min}$ |
| 5 L/min | ${Autonomie}_{5 L / min} = \frac{{V}_{gaz}}{5 L / min}$ |
| 8 L/min | ${Autonomie}_{8 L / min} = \frac{{V}_{gaz}}{8 L / min}$ |
| 10 L/min | ${Autonomie}_{10 L / min} = \frac{{V}_{gaz}}{10 L / min}$ |
| 12 L/min | ${Autonomie}_{12 L / min} = \frac{{V}_{gaz}}{12 L / min}$ |
| 15 L/min | ${Autonomie}_{15 L / min} = \frac{{V}_{gaz}}{15 L / min}$ |
| 20 L/min | ${Autonomie}_{20 L / min} = \frac{{V}_{gaz}}{20 L / min}$ |
| 22 L/min | ${Autonomie}_{22 L / min} = \frac{{V}_{gaz}}{22 L / min}$ |
| 25 L/min | ${Autonomie}_{25 L / min} = \frac{{V}_{gaz}}{25 L / min}$ |

### Exemple

Un patient donné a besoin d'une prescription de 2 L/min d'oxygène pendant 30 minutes.

Un utilisateur, i.e. personnel soignant, doit dès lors lui fournir ce gaz selon la prescription médicale convenant à ce patient. Pour ce faire, il dispose de deux bouteilles 1 de gaz comprenant des quantités différentes d'oxygène, à savoir 200 L pour l'une et 1000 L pour l'autre, mais des pressions de gaz différentes. Par exemple, dans le cas d'une bouteille :
- de type B10 (i.e. de contenance de 10L en équivalent eau), 200 L de gaz correspondent à une pression de l'ordre de 20 bar ab, alors que 1000 L de gaz correspondent à une pression de l'ordre de 100 bar ab.
- de type B5 (i.e. de contenance de 5L en équivalent eau), 200 L de gaz correspondent à une pression de l'ordre de 40 bar ab, alors que 1000 L de gaz correspondent à une pression de l'ordre de 200 bar ab.

Chaque bouteille 1 est équipée d'un dispositif électronique 3 de mesure d'autonomie en gaz comprenant un écran 4 d'affichage selon l'invention, comme schématisé en Fig. 1.

Dans cet état passif, l'utilisateur voit, pour faire son choix, soit la quantité de gaz disponible en litres, soit la pression du gaz, selon le cas, qui s'affiche sur le dispositif électronique 3 de chaque bouteille de gaz 1. Dans un autre mode de réalisation, on peut prévoir d'afficher les deux, i.e. quantité (en L) et pression (en bar).

Toutefois, dans un cas comme dans l'autre, l'utilisateur, tel un personnel soignant, ne peut savoir combien de temps et à quel débit chaque bouteille 1 peut être utilisée.

Grâce au dispositif électronique équipant les bouteilles de gaz 1 selon la présente invention, l'utilisateur peut facilement savoir si quelle bouteille peut être utilisée combien de temps et à quel débit en appuyant simplement plusieurs fois de suite sur le bouton 9 pour faire défiler les différents couples débit/autonomie, lesquels s'affichent alors, les uns après les autres, sur l'écran 4 du dispositif électronique 3, comme schématisé en Fig. 2 et Fig. 3.

Ainsi, les couples débit/autonomies que l'utilisateur peut faire défiler en activant le bouton 9 et qui s'y affichent alors successivement sur l'écran 4 de chaque bouteille de gaz 1 sont par exemple ceux donnés dans le Tableau 2 ci-après.

**Tableau 2**

| Couples débit/autonomie s'affichant sur l'écran de la bouteille avec 1000L | | Couples débit/autonomie s'affichant sur l'écran de la bouteille avec 200L | |
|---|---|---|---|
| 0,5 L/min | 2000 min | 0,5 L/min | 400 min |
| 1 L/min | 1000 min | 1 L/min | 200 min |
| 2 L/min | 500 min | 2 L/min | 100 min |
| 3 L/min | 333 min | 3 Umin | 67 min |
| 5 L/min | 200 min | 5 L/min | 40 min |
| 8 L/min | 125 min | 8 L/min | 25 min |
| 10 L/min | 100 min | 10 L/min | 20 min |
| 12 L/min | 83 min | 12 L/min | 17 min |
| 15 L/min | 67 min | 15 L/min | 13 min |
| 20 L/min | 50 min | 20 L/min | 10 min |
| 22 L/min | 45 min | 22 L/min | 9 min |
| 25 L/min | 40 min | 25 L/min | 8 min |

Dans Tableau 2, les durées sont affichées en minutes. Cependant, ces durées peuvent être également affichées en heures et en minutes.

Ainsi, l'utilisateur peut connaître rapidement et immédiatement l'autonomie de chaque récipient de gaz, i.e. chaque bouteille de gaz médical 1, pour les différents débits de gaz possibles, et ce, sans qu'il n'ait à réaliser le moindre calcul et/ou à manipuler le sélecteur de débit de gaz pour sélectionner les différents débits qui l'intéressent parmi la pluralité de débits possibles.

Il peut alors décider quelle bouteille 1 utiliser pour traiter le patient considéré, notamment en fonction de la prescription à appliquer.

Le récipient de gaz sous pression, en particulier une bouteille de gaz, selon l'invention est particulièrement adapté à une utilisation pour stocker et/ou distribuer du gaz de qualité médicale, à savoir un gaz pur ou un mélange gazeux.

## Revendications

1. Récipient de gaz (1) équipé d'un robinet de distribution de gaz (2) comprenant un dispositif électronique (3) de mesure d'autonomie en gaz, dans lequel :
- le robinet de distribution de gaz (2) comprend des moyens de sélection de débit (5) permettant à un utilisateur de sélectionner un débit de gaz souhaité parmi une pluralité de débits de gaz sélectionnables, et
- le dispositif électronique (3) comprend :
▪ au moins un capteur de pression (31) configuré pour mesurer la pression du gaz contenu dans le récipient (1) et fournir au moins un signal de pression,
▪ des moyens de traitement de signal (32) configurés pour déterminer une pluralité d'autonomies en gaz à partir au moins du signal de pression fourni par ledit au moins un capteur de pression (31) et de la pluralité de débits de gaz sélectionnables,
▪ des moyens d'affichage de données (34) configurés pour afficher une autonomie et une valeur de débit correspondante, et
▪ un organe de sélection (9) à actionnement digital activable par un utilisateur,
**caractérisé en ce que** l'organe de sélection (9) est configuré pour coopérer avec les moyens de traitement de signal (32) pour afficher successivement sur les moyens d'affichage de données (34), en réponse à des actionnements digitaux successifs de l'utilisateur de l'organe de sélection (9), les différentes valeurs de débit (Q) sélectionnables et les différentes autonomies (A) correspondantes, chaque valeur de débit (Q) étant affichée simultanément à une autonomie (A) correspondante déterminée pour ladite valeur de débit considérée.

2. Récipient de gaz selon la revendication précédente, **caractérisé en ce que** l'organe de sélection (9) est configuré pour coopérer avec les moyens de traitement de signal (32) de manière à ce que des actionnements digitaux successifs de l'utilisateur engendrent un défilement et un affichage sur les moyens d'affichage de données (34) des différentes valeurs de débit (Q) sélectionnables et des différentes autonomies (A) correspondantes, de préférence les moyens d'affichage de données (34) sont configurés pour afficher un couple autonomie/débit comprenant une valeur de débit (Q) et une autonomie (A) correspondante.

3. Récipient de gaz selon l'une des revendications précédentes, **caractérisé en ce que** les débits (Q) de gaz sélectionnables sont compris entre 0 L/Min et 30 L/min, de préférence entre 0 et 25 L/min.

4. Récipient de gaz selon l'une des revendications précédentes, **caractérisé en ce que** le dispositif électronique (3) comprend en outre :
- un capteur de température du gaz pour mesurer la température du gaz,
- un capteur de température ambiante (33) pour mesurer la température ambiante, et/ou
- un capteur de position pour déterminer la position des moyens de sélection de débit (5).

5. Récipient de gaz selon l'une des revendications précédentes, **caractérisé en ce que** les moyens d'affichage de données (34) comprennent un écran d'affichage (4).

6. Récipient de gaz selon l'une des revendications précédentes, **caractérisé en ce que** l'organe de sélection (9) est configuré pour coopérer avec les moyens de traitement de signal (32) de manière à ce que les actionnements digitaux successifs de l'utilisateur dudit organe de sélection (9) engendrent un défilement et un affichage successif des couples débit/autonomie dans l'ordre croissant des débits.

7. Récipient de gaz selon l'une des revendications précédentes, **caractérisé en ce que** les moyens de traitement de signal (32) sont configurés pour, qu'après affichage du dernier couple débit/autonomie incluant le débit maximal sélectionnable, un actionnement digital supplémentaire de l'utilisateur de l'organe de sélection (9) engendre un affichage, sur les moyens d'affichage (34), à nouveau du premier couple débit/autonomie incluant le débit minimal sélectionnable.

8. Récipient de gaz selon l'une des revendications précédentes, **caractérisé en ce que** les moyens de traitement de signal (32) sont configurés pour, qu'après une suspension ou un arrêt de l'actionnement digital de l'utilisateur de l'organe d'activation (9) pendant une durée donnée, l'affichage des couples débit/autonomie est réinitialisé de manière à ce que tout nouvel actionnement digital de l'utilisateur de l'organe d'activation (9) engendre un affichage, sur les moyens d'affichage (34), du premier couple débit/autonomie incluant le débit minimal sélectionnable.

9. Récipient de gaz selon l'une des revendications précédentes, **caractérisé en ce que** l'organe de sélection (9) à actionnement digital comprend une touche ou un bouton de sélection.

10. Utilisation du récipient de gaz (1) selon l'une des revendications précédentes pour stocker ou distribuer du gaz, de préférence le récipient est une bouteille de gaz.

## Patentansprüche

1. Gasbehälter (1), der mit einem Gasabgabeventil (2) ausgestattet ist, das eine elektronische Vorrichtung (3) zum Messen der Gasreichweite umfasst, bei dem:
- das Gasabgabeventil (2) Volumenstromauswahlmittel (5) umfasst, die es einem Benutzer ermöglichen, einen gewünschten Gasvolumenstrom unter einer Mehrzahl von auswählbaren Gasvolumenströmen auszuwählen, und
- die elektronische Vorrichtung (3) umfasst:
▪ mindestens einen Drucksensor (31), der dazu ausgestaltet ist, den Druck des in dem Behälter (1) enthaltenen Gases zu messen und mindestens ein Drucksignal zu liefern,
▪ Signalverarbeitungsmittel (32), die dazu ausgestaltet sind, eine Mehrzahl von Gasreichweiten mindestens anhand des von dem mindestens einen Drucksensor (31) gelieferten Drucksignals und der Mehrzahl von auswählbaren Gasvolumenströmen zu bestimmen,
▪ Datenanzeigemittel (34), die dazu ausgestaltet sind, eine Reichweite und einen entsprechenden Volumenstromwert anzuzeigen, und
▪ ein Auswahlelement (9) mit Fingerbetätigung, das von einem Benutzer aktivierbar ist,
**dadurch gekennzeichnet, dass** das Auswahlelement (9) dazu ausgestaltet ist, mit den Signalverarbeitungsmitteln (32) zusammenzuwirken, um nacheinander auf den Datenanzeigemitteln (34), als Antwort auf aufeinander folgende Fingerbetätigungen des Auswahlelements (9) durch den Benutzer, die verschiedenen auswählbaren Volumenstromwerte (Q) und die verschiedenen entsprechenden Reichweiten (A) anzuzeigen, wobei jeder Volumenstromwert (Q) gleichzeitig mit einer für den betrachteten Volumenstromwert bestimmten Reichweite (A) angezeigt wird.

2. Gasbehälter nach dem vorhergehenden Anspruch, **dadurch gekennzeichnet, dass** das Auswahlelement (9) dazu ausgestaltet ist, mit den Signalverarbeitungsmitteln (32) so zusammenzuwirken, dass aufeinander folgende Fingerbetätigungen des Benutzers ein Scrollen und ein Anzeigen der verschiedenen auswählbaren Volumenstromwerte (Q) und der verschiedenen entsprechenden Reichweiten (A) auf den Datenanzeigemitteln (34) bewirken, wobei die Datenanzeigemittel (34) bevorzugt dazu ausgestaltet sind, ein Reichweite/Volumenstrom-Paar anzuzeigen, das einen Volumenstromwert (Q) und eine entsprechende Reichweite (A) umfasst.

3. Gasbehälter nach einem der vorhergehenden Ansprüche, **dadurch gekennzeichnet, dass** die auswählbaren Gasvolumenströme (Q) zwischen 0 l/min und 30 l/min, bevorzugt zwischen 0 und 25 l/min betragen.

4. Gasbehälter nach einem der vorhergehenden Ansprüche, **dadurch gekennzeichnet, dass** die elektronische Vorrichtung (3) ferner umfasst:
- einen Gastemperatursensor zum Messen der Temperatur des Gases,
- einen Umgebungstemperatursensor (33) zum Messen der Umgebungstemperatur und/oder
- einen Positionssensor zum Bestimmen der Position der Volumenstromauswahlmittel (5).

5. Gasbehälter nach einem der vorhergehenden Ansprüche, **dadurch gekennzeichnet, dass** die Datenanzeigemittel (34) einen Anzeigebildschirm (4) umfassen.

6. Gasbehälter nach einem der vorhergehenden Ansprüche, **dadurch gekennzeichnet, dass** das Auswahlelement (9) dazu ausgestaltet ist, mit den Signalverarbeitungsmitteln (32) so zusammenzuwirken, dass die aufeinander folgenden Fingerbetätigungen des Auswahlelements (9) durch den Benutzer ein Scrollen und ein aufeinander folgendes Anzeigen der Volumenstrom/Reichweite-Paare in aufsteigender Reihenfolge der Volumenströme bewirken.

7. Gasbehälter nach einem der vorhergehenden Ansprüche, **dadurch gekennzeichnet, dass** die Signalverarbeitungsmittel (32) dazu ausgestaltet sind, dass nach dem Anzeigen des letzten Volumenstrom/Reichweite-Paares, das den auswählbaren maximalen Volumenstrom beinhaltet, eine zusätzliche Fingerbetätigung des Auswahlelements (9) durch den Benutzer ein erneutes Anzeigen, auf den Anzeigemitteln (34), des ersten Volumenstrom/Reichweite-Paares, das den auswählbaren minimalen Volumenstrom beinhaltet, bewirkt.

8. Gasbehälter nach einem der vorhergehenden Ansprüche, **dadurch gekennzeichnet, dass** die Signalverarbeitungsmittel (32) dazu ausgestaltet sind, dass nach einer Unterbrechung oder einem Stoppen der Fingerbetätigung des Aktivierungselements (9) durch den Benutzer während einer gegebenen Dauer die Anzeige der Volumenstrom/Reichweite-Paare so zurückgesetzt wird, dass jede erneute Fingerbetätigung des Aktivierungselements (9) durch den Benutzer ein Anzeigen, auf den Anzeigemitteln (34), des ersten Volumenstrom/Reichweite-Paares, das den auswählbaren minimalen Volumenstrom beinhaltet, bewirkt.

9. Gasbehälter nach einem der vorhergehenden Ansprüche, **dadurch gekennzeichnet, dass** das Auswahlelement (9) mit Fingerbetätigung eine Auswahltaste oder -schaltfläche umfasst.

10. Verwendung des Gasbehälters (1) nach einem der vorhergehenden Ansprüche zum Lagern oder Verteilen von Gas, wobei der Behälter bevorzugt eine Gasflasche ist.

## Claims

1. Gas container (1) equipped with a gas distribution valve (2) comprising an electronic device (3) for measuring gas autonomy, wherein:
- the gas distribution valve (2) comprises flow selection means (5) allowing a user to select a desired gas flow from among a plurality of selectable gas flows; and
- the electronic device (3) comprises:
▪ at least one pressure sensor (31) configured to measure the pressure of the gas contained in the container (1) and to provide at least one pressure signal;
▪ signal processing means (32) configured to determine a plurality of gas autonomies at least on the basis of the pressure signal provided by said at least one pressure sensor (31) and the plurality of selectable gas flows;
▪ data display means (34) configured to display an autonomy and a corresponding flow value; and
▪ a finger-activated selection component (9) that can be activated by a user;
**characterized in that** the selection component (9) is configured to cooperate with the signal processing means (32) in order to successively display, on the data display means (34) and in response to successive finger activations by the user of the selection component (9), the various selectable flow values (Q) and the various corresponding autonomies (A), each flow value (Q) being simultaneously displayed with a determined corresponding autonomy (A) for said considered flow value.

2. Gas container according to the preceding claim, **characterized in that** the selection component (9) is configured to cooperate with the signal processing means (32) so that successive digital activations by the user result in the various selectable flow values (Q) and the various corresponding autonomies (A) being scrolled through and displayed on the data display means (34), preferably, the data display means (34) are configured to display an autonomy/flow pair comprising a flow value (Q) and a corresponding autonomy (A).

3. Gas container according to one of the preceding claims, **characterized in that** the selectable gas flows (Q) range between 0 L/min and 30 L/min, preferably between 0 and 25 L/min.

4. Gas container according to one of the preceding claims, **characterized in that** the electronic device (3) further comprises:
- a gas temperature sensor for measuring the gas temperature;
- an ambient temperature sensor (33) for measuring the ambient temperature; and/or
- a position sensor for determining the position of the flow selection means (5).

5. Gas container according to one of the preceding claims, **characterized in that** the data display means (34) comprise a display screen (4).

6. Gas container according to one of the preceding claims, **characterized in that** the selection component (9) is configured to cooperate with the signal processing means (32) so that the successive finger activations by the user of said selection component (9) result in the flow/autonomy pairs being successively scrolled through and displayed in the increasing order of the flows.

7. Gas container according to one of the preceding claims, **characterized in that** the signal processing means (32) are configured so that, only after displaying the last flow/autonomy pair including the maximum selectable flow, an additional digital activation by the user of the selection component (9) results in the display means (34) redisplaying the first flow/autonomy pair including the minimum selectable flow.

8. Gas container according to one of the preceding claims, **characterized in that** the signal processing means (32) are configured so that, only after suspending or stopping the digital activation by the user of the activation component (9) for a given duration, the display of the flow/autonomy pairs is reset so that any new digital activation by the user of the activation component (9) results in the display means (34) displaying the first flow/autonomy pair including the minimum selectable flow.

9. Gas container according to one of the preceding claims, **characterized in that** the finger -activated selection component (9) comprises a key or a selection button.

10. Use of the gas container (1) according to one of the preceding claims for storing or distributing gas, preferably the container is a gas cylinder.
